# EUROPÄISCHE PATENTSCHRIFT

(11) **EP 0 137 950 B1**
(45) Veröffentlichungstag und Bekanntmachung des Hinweises auf die Patenterteilung: **10.12.1986**
(21) Anmeldenummer: 84109580.5
(22) Anmeldetag: 11.08.1984
(51) Int. Cl.: B43L 5/00, B43L 7/00, B29C 69/00, A47J 43/00

(54) **Antirutschbelag**
Anti-slide coating
Couche antiglissante

(30) Priorität: 20.08.1983 DE 3330207; 08.06.1984 DE 3421395
(43) Veröffentlichungstag der Anmeldung: 24.04.1985
(73) Patentinhaber: Walter Hebel GmbH & Co, D-5242 Kirchen/Sieg (DE)
(72) Erfinder: Müller, Norbert, D-5242 Kirchen/Sieg (DE); Stühn, Karl-Hermann, D-5242 Kirchen/Sieg (DE); Schirmuly, Berthold, D-5242 Kirchen/Sieg (DE); Hebel, Ulrich, D-5242 Kirchen/Sieg (DE)

## Beschreibung

Die Erfindung betrifft einen Antirutschbelag für alle Gegenstände, die gegen Verrutschen gesichert werden sollen. Insbesondere soll die nachfolgend beschriebene Lösung bei Zeichenplatten eingesetzt werden.

Um Gegenstände gegen Verrutschen zu sichern, sind verschiedenste Lösungen bekannt geworden. Am weitesten verbreitet dürfte sein, den Gegenstand mit Füsschen aus Moosgummi, Schaumstoff, Massivgummi etc. zu versehen. Auch kennt man, insbesondere an Schuhcremedosen, einen lackähnlichen Belag, der ein Rutschen der Dose verhindern soll.

Zeichenplatten werden vorzugsweise mit eingeklebten Moosgummifüsschen oder mit in entsprechend vorgeformten Taschen eingesetzten Gummi- oder Kunststoffstreifen ausgerüstet (DE-C-955662). Diese eingesetzten Gummi- oder Kunststoffteile haben erhebliche Nachteile. So sind z.B. Antirutschfüsschen aus Moosgummi, da sie aus Blöcken geschnitten werden, einer relativ hohen Dickentoleranz unterworfen. Ausserdem tritt bei bereits eingeklebten Teilen ein Nachschrumpfen auf, wodurch die Auflage - wenn mehrere Füsschen vorgesehen sind - nicht _{"}schaukelfrei" ist. Zur rationellen Verarbeitung dieser Moosgummiteile müssen diese mit einer durch Silikonpapier abgedeckten Selbstklebeschicht versehen werden.

Fürdie Montage der Füsschen ist er erforderlich, die mit einer Klebeschicht versehenen Moosgummiteile von Silikonpapier abzuziehen und in entsprechende Vertiefungen einzudrücken.

Speziell geformte Gummiteile sind nicht nur in der Herstellung teuer, sondern sie müssen bei der Weiterverarbeitung von Hand eingesetzt werden, was ebenfalls unwirtschaftlich ist.

Der Erfindung liegt die Aufgabe zugrunde, die vorbeschriebenen Nachteile zu beseitigen und einen einfachen und kostengünstigen Antirutschbelag zu schaffen.

Als Lösung dieser Aufgabe wird vorgeschlagen, dass auf der Unterseite des rutschfest zu gestaltenden Gegenstandes wenigstens eine von einem Rahmen umgebende Vertiefung vorgesehen ist, die mit einem aushärtbaren Ein- oder Mehrkomponentenkunststoff ausgegossen ist.

Besonders vorteilhaft ist es, dass die Oberflächenspannung des in dem Rahmen eingebrachten Ein- oder Mehrkomponentenkunststoffes so eingestellt ist, dass eine über den Rahmen der Vertiefung hinausragende Wölbung des Kunststoffes entsteht. Ein weiteres Merkmal ist, dass der Antirutschbelag aus einem Ein- oder Mehrkomponenten-Polyurethane-Kunststoff besteht.

Dieser Polyurethane-Kunststoff ist so eingestellt, dass er nach dem Zusammenfliessen der Einzelkomponenten in sehr kurzer Zeit aushärtet und so eine schmutzunanfällige glatte Oberfläche entsteht.

Der in die rahmenartig gestaltete Vertiefungen eingefüllte Mehrkomponenten-Kunststoff ist - was die Oberflächenspannung betrifft - so eingestellt, dass sich eine möglichst hohe Wölbung, die den Rahmen der Vertiefung überragt, ergibt. Diese hohe Wölbung hat im Zusammenwirken mit dem Rahmen den Vorteil, dass beim Verschieben des Gegenstandes ein Abschälen des Antirutschbelages vermieden wird.

Die beanspruchte Lösung hat sich insbesondere bei aus Kunststoff hergestellten Gegenständen, z.B. Zeichenplatten, als besonders vorteilhaft erwiesen. Sollte die Oberfläche dieses Antirutschbelages durch Graphit oder anderen Staub verschmutzt sein, kann der Polyurethane-Belag ohne weiteres mit Wasser und Seife oder mit Spiritus oder Benzin gereinigt werden.

Besonders kostensenkend wirkt sich auch noch aus, dass die Beschichtung keinen Extra-Arbeitsplatz beansprucht, sondern direkt an der Maschine, auf der der zu beschichtende Gegenstand produziert wird, innerhalb der Taktzeit aufgetragen wird. Es sind ferner keine vorbereitenden Massnahmen, wie Schneiden und Lagern von Füsschen nötig.

Anhand der ein Ausführungsbeispiel zeigenden Figuren wird die Erfindung näher erläutert. Es zeigt:
Fig. 1 die Unterseite einer Zeichenplatte.
Fig. 2 einen Querschnitt durch ein Antirutschfüsschen, welches in einer Vertiefung liegt.
Fig. 3 einen Querschnitt durch ein Antirutschfüsschen, welches von einem Rahmen umgeben ist.

In der Unterseite eines Zeichenplattenkörpers (1 ) sind vorzugsweise in den Eckbereichen aus einem rutschfesten Polyurethane-Material bestehende Füsschen (4,5,6,7) in rahmenartig gestalte Vertiefungen angeordnet. Aus Gewichtsgründen wurde das Mittelfeld (2) des Plattenkörpers dünner gestaltet.

Um ein Durchbiegen bei extremer Belastung zu vermeiden, wurde mittig unter dem vertieften Plattenteil (2) ein weiteres Auflagefüsschen (3) vorgesehen, dessen Aussenformen durch eine rahmenartige Vertiefung gebildet wird.

Weitere Ausführungsbeispiele für die Gestaltung bzw. Anbringung eines Antirutschfüsschens sind in den Figuren 2 und 3 dargestellt. Wie aus diesen Abbildungen zu ersehen ist, tritt der Effekt der Wölbung nur dann auf, wenn das Antirutschfüsschen allseitig von einem stüztenden Rahmen umgeben ist. Dieser Rahmen kann aus einer Vertiefung (10; Fig. 2) in einer sonst glatten Oberfläche bestehen, oder es kann - wie Figur 3 zeigt ein Rahmen (10') aus der ebenen Fläche hervorstehen und so ein Auslaufen des Kunststoffes verhindern.

Für diese Füsschen sind verschiedene Ein- und Mehrkomponenten-Kunststoffe möglich.

Vom Effekt her ist es auch denkbar, als Material für den Antirutschbelag Silikon zu nehmen, wobei jedoch die Verarbeitung etwas schwieriger als die von Polyurethane ist.

Durch die weichelastische Einstellung des Mehrkomponenten-Polyurethanes entsteht das Gefühl, dass der Antirutschbelag auf der Unterlage klebt. Die Oberfläche der Unterlage wird durch das Polyurethane jedoch nicht beschädigt.

Durch die unterschiedliche Festlegung der Oberflächenspannung des Polyurethane-Kunststoffes kann das Mass der Wölbung dem rutschfest zu gestaltenden Gegenstand angepasst werden. Diese Wölbung verhindert z. B., dass der Gegenstand auf der Auflagefläche Kratzspuren hinterlässt.

Dadurch, dass die Antirutschfüsschen von einem Rahmen umgeben sind, wird bei Auftreten einer Verschiebebelastung ein Abschälen verhindert.

## Patentansprüche

1. Antirutschbelag für rutschfest zu lagernde Gegenstände, insbesondere Zeichenplatten, wobei au der Unterseite des rutschfest zu gestaltenden Gegenstandes wenigstens eine rahmenartig geformte Vertiefung (10; 10') vorgesehen ist, dadurch gekennzeichnet, dass die Vertiefung mit einem aushärtbaren Ein- oder Mehrkomponenten-kunststoff (3, 4, 5, 6, 7, 9, 9') ausgegossen ist.

2. Antirutschbelag nach Anspruch 1, dadurch gekennzeichnet, dass die Oberflächenspannung des in dem Rahmen eingebrachten Ein- oder Mehrkomponentenkunststoffes (3,4,5,6,7,9,9') so eingestellt ist, dass eine über den Rahmen der Vertiefung hinausragende Wölbung des Kunststoffes entsteht.

3. Antirutschbelag nach Anspruch 1 und/oder 2, dadurch gekennzeichnet, dass dieser aus einem Ein- oder Mehrkomponenten-Polyurethane-Kunststoff besteht.

## Claims

1. Non-slip covering for objects which are to be supported so as to be non-slip, in particular drawing boards, characterised in that on the underside of the object which is to be designed so as to be non-slip, at least one recess is provided which is shaped in the manner of a frame, and which is filled with a single-component or multiple-component synthetic material (3, 4, 5, 6, 7, 9, 9').

2. Non-slip covering according to Claim 1, characterised in that the surface tension of the single-component or multiple component synthetic material (3,4,5,6,7,9,9') which is inserted in the frame, is adjusted such that a curvature of the synthetic material is produced which projects over the frame of the recess.

3. Non-slip covering according to Claim 1 and/or 2, characterised in that this consists of a single- or multiple- component polyurethane synthetic material.

## Revendications

1. Garniture antidérapante pour des objets qui doivent être installés sans qu'ils puissent glisser, notamment des plaques à dessin, garniture caractérisée en ce qu'il est prévu sur la face inférieure de l'objet à mettre en place sans qu'il puisse glisser au moins une cavité revêtant la forme d'un cadre (3, 4, 5, 6, 7, 9, 9'), et qui est remplie avec une matière synthétique à composant unique ou une matière synthétique à composant multiple.

2. Garniture antidérapante selon la revendication 1, caractérisée en ce que la tension superficielle de la matière synthétique à composant unique ou de la matière synthétique à composant multiple, déposée dans le cadre (3,4,5,6,7,9,9'), est telle qu'il se forme au-dessus du cadre de la cavité un bombement en saillie de la matière synthétique.

3. Garniture antidérapante selon la revendication 1 et/ou la revendication 2, caractérisée en ce que cette garniture est constituée d'une matière synthétique de polyuréthane à 1 ou plusieurs composants.
